# EUROPÄISCHE PATENTSCHRIFT

(11) **EP 1 075 682 B1**
(45) Veröffentlichungstag und Bekanntmachung des Hinweises auf die Patenterteilung: **02.01.2002**
(21) Anmeldenummer: 99924685.3
(22) Anmeldetag: 25.03.1999
(51) Int. Cl.: G07G 1/00

(54) **KASSENARBEITSPLATZ**
CASH REGISTER WORKPLACE
POSTE DE TRAVAIL AVEC CAISSE

(30) Priorität: 29.04.1998 DE 19819208
(43) Veröffentlichungstag der Anmeldung: 14.02.2001
(73) Patentinhaber: Wincor Nixdorf GmbH & Co KG, 33106 Paderborn (DE)
(72) Erfinder: BAITZ, Guenter, D-13629 Berlin (DE)
(86) Internationale Anmeldenummer: DE9900910
(87) Internationale Veröffentlichungsnummer: WO9956257

(56) Entgegenhaltungen:
- EP-A- 0 720 135
- WO-A-98/59328
- DE-A- 3 011 934
- DE-A- 3 125 012
- DE-B- 1 168 135
- DE-U- 8 716 752
- DE-U- 9 207 920
- GB-A- 2 069 197
- US-A- 4 208 081

## Beschreibung

Die Erfindung betrifft einen Kassenarbeitsplatz nach dem Oberbegriff des Anspruchs 1.

Die Erfindung geht von der DE 87 16 752 U aus. Darin ist ein Tischcomputer mit einem Gehäuse beschrieben, an dessen Vorderwand eine erste Tastatur in einer zur Gehäusestandfläche nach oben beabstandeten Ebene fest angebracht ist und von der Gehäusevorderwand absteht. In dem Raum zwischen der ersten Tastatur und der Gehäusestandfläche, ebenfalls vor der Gehäusevorderwand, ist eine alphanumerische weitere Tastatur angeordnet, die zwischen einer verborgenen Position, in der sie an der Gehäusevorderwand anliegt und durch die erste Tastatur überdeckt ist, und einer Arbeitsposition, in der sie nach vorne unter der ersten Tastatur hervorragt, verschieblich ist.

Ein Kassenarbeitsplatz, der einen Kassendrucker, eine von einer Bedienerseite bedienbare numerische Tasten und/ oder Befehlstasten enthaltende Kassentastatur, eine Kassiereranzeige und eine von einer Kundenseite zu betrachtende Kundenanzeige umfaßt, ist aus der WO 97/06517 A1 bekannt.

Bei Kassenarbeitsplätzen für spezielle Einsatzfälle besteht der Wunsch, bisweilen zusätzlich zu der Kassentastatur eine alphanumerische Tastatur zur Verfügung zu haben. Dies ist beispielsweise der Fall, wenn an dem Kassenarbeitsplatz Bestellungen aufgenommen oder personifizierte Lieferpapiere ausgefertigt werden sollen. Eine solche alphanumerische Tastatur darf den normalen Kassierbetrieb aber nicht behindern.

In der DE 92 07 920 U1 ist ein Kassenarbeitsplatz beschrieben, der nur eine Anzeige hat, aber auf der Bedienerseite eine Klappe aufweist, welche auf ihrer Oberseite die Kassentastatur und auf ihrer Unterseite eine alphanumerische Tastatur trägt. Nachteilig an dieser Anordnung ist, daß je nach Klappenstellung jeweils nur auf eine der Tastaturen zugegriffen werden kann.

In der EP 0 085 482 A1 ist ein Telekommunikationsterminal mit einem Terminalgehäuse und einer alphanumerischen Tastatur beschrieben, die unterhalb einer Befehlstastatur zwischen einer in das Terminalgehäuse eingeschobenen und einer aus diesem herausgezogenen Stellung verschieblich gelagert ist.

Bei einem Terminal der genannten Art wird eine alphanumerische Tastatur ständig gebraucht, so daß deren Einbau in das Terminalgehäuse sinnvoll ist. Bei einem Kassenarbeitsplatz wird aber, wie oben bereits dargelegt, nur bei speziellen Einsatzfällen eine alphanumerische Tastatur benötigt. Es wäre deshalb schon aus Kostengründen wenig sinnvoll, jeden Kassenarbeitsplatz mit einer solchen Tastatur auszurüsten. Will man dies vermeiden, werden aber unterschiedliche Gehäuse benötigt. Hinzu kommt, daß bei einem modernen Kassenarbeitsplatz zumindest ein Großteil der Peripheriegeräte jeweils in ein separates Gehäuse eingebaut ist, damit beliebige Kombinationen von Peripheriegeräten möglich sind und diese den ergonomischen Anforderungen entsprechend angeordnet werden können.

In der nachveröffentlichten EP 0 855 688 A1 ist ein Kassenarbeitsplatz mit einem Latop-Rechner beschrieben, der eine der Bedienerseite zugewandte Anzeigeeinrichtung und eine Kassentastatur enthält. Der Laptop-Rechner ist lösbar auf einer Aufnahmeeinheit angebracht, die einen von der Bedienerseite aus zugänglichen Hohlraum aufweist, in der eine zwischen einer Arbeitsposition und einer verborgenen Position verschiebliche alphanumerische Tastatur aufgenommen ist. Diese zusätzlich vorzusehende Aufnahmeeinheit ist mit einer Trägerplatte verbunden, die auch einen Kassendrucker trägt.

Aufgabe der Erfindung ist es, einen Kassenarbeitsplatz vorzuschlagen, bei dem der normale Kassierbetrieb nicht durch eine alphanumerische Tastatur behindert wird.

Die Aufgabe wird durch die Merkmale des Anspruchs 1 gelöst.

Die Erfindung geht von der Überlegung aus, daß die Peripheriegeräte eines modular aufgebauten Kassenarbeitsplatzes ohnehin eine Fläche benötigen, auf der sie aufgestellt sind. Häufig werden die Peripheriegeräte auf einem speziell gestalteten Kassentisch aufgestellt, der dann ein entsprechend gestaltetes Tischgestell haben muß. Wenn man nun aber eine Arbeitsplatte vorsieht, die alle Peripheriegeräte trägt, kann man diese auf einer beliebigen Tischplatte aufstellen, in ein Regal einschieben oder mit eigenen Beinen versehen. Eine solche Arbeitsplatte kann fern vom Einsatzort bereits mit allen Peripheriegeräten versehen und verkabelt werden. Läßt man nun in die Arbeitsplatte eine horizontale, wenigstens zur Bedienerseite oder -wenn die alphanumerische Tastatur vom Kunden bedient werden soll- zur Kundenseite offene schlitzförmige Höhlung ein, in der die alphanumerische Tastatur zwischen einer in die Höhlung eingeschobenen und einer aus dieser herausgezogenen Stellung verschieblich gelagert ist, so können serienmäßige Peripheriegeräte eingesetzt und wahlfrei auf der Arbeitsplatte angeordnet werden, ohne von der alphanumerischen Tastatur behindert zu werden. Zugleich ist letztere in ihrer Arbeitsposition ergonomisch optimal für einen Benutzer -je nach Ausgestaltung des Kassenarbeitsplatzes für eine Kassierperson oder einen Kunden- angeordnet. In ihrer anderen Position ist die alphanumerische Tastatur vollständig verborgen, ohne das Gehäuse irgendeines Peripheriegerätes unnötig zu vergrößern, insbesondere zu erhöhen.

Die Höhlung kann nach unten durch eine Unterwand verschlossen sein. Dies hat den Vorteil, daß ein zur alphanumerischen Tastatur führendes Kabel nicht unter der Arbeitsplatte heraushängen kann. Andererseits ist eine solche Unterwand aber nicht zwingend erforderlich. Vorzugsweise hat die Höhlung aber eine gegenüber der Tiefe der alphanumerischen Tastatur größere Tiefe und in der Höhlung ist ein zwischen einer eingeschobenen und einer aus dieser herausgezogenen Position verschieblicher Einschub gelagert, in dem die alphanumerische Tastatur angeordnet ist. Es kann dann eine standardisierte Tastatur, wie sie beispielsweise von einem PC oder Laptop bekannt ist, verwendet werden. Wird der Einschub auf wenigstens einer, vorzugsweise aber auf zwei an den Seitenwänden des Einschubes befestigten Teleskopschienen in der Höhlung gelagert, ist die Verschiebung besonders leichtgängig und verkantungsfrei möglich.

Die gegenüber der Tiefe der alphanumerischen Tastatur größere Tiefe der Höhlung gestattet hinter der alphanumerischen Tastatur die Unterbringung eines Kabelverteilers für zu den Peripheriegeräten oder auch zu einer Datenverarbeitungsanlage führende Anschlußleitungen, so daß die Oberfläche der Arbeitsplatte frei von Verbindungskabeln ist. Den Raum hinter der alphanumerischen Tastatur kann aber auch eine Peripheriegeräte-Steuereinheit und/oder eine Datenverarbeitungseinrichtung einnehmen.

Bei einer bevorzugten Ausgestaltung des Kassenarbeitsplatzes ist die alphanumerische Tastatur in einem vorderen Bereich des Einschubes und im hinteren Bereich des Einschubes ein Laufwerk und/oder ein Adapter für einen auswechselbaren Datenspeicher angeordnet. Als Laufwerk kommt beispielsweise ein Disketten- oder ein CD-ROM-Laufwerk in Betracht. Bei dem Adapter kann es sich z.B. um eine Halterung für einen Massenspeicher im PCMCIA-Format handeln. Die vorgenannten Speichermedien können neben anderem eine sogenannte PLU-Tabelle (Price Look Up) enthalten. Das Laufwerk bzw. der Adapter kann allein oder auch zusätzlich zu einer Peripheriegeräte-Steuereinheit bzw. der Datenverarbeitungseinrichtung in dem Einschub angeordnet sein.

In Weiterbildung der Erfindung ist der Einschub wenigstens zwischen einer ersten Position, in der die alphanumerische Tastatur in die schlitzförmige Höhlung eingeschoben ist, einer zweiten, teilweise herausgezogenen Position, in der die alphanumerische Tastatur sich vor der Arbeitsplatte befindet, und einer dritten Position verschieblich. In der letztgenannten Position ragt der Kabelverteiler bzw. die Peripheriegeräte-Steuereinheit, die Datenverarbeitungseinrichtung, das Laufwerk oder der Adapter zumindest teilweise aus der Höhlung heraus und wird damit zugänglich.

Vorzugsweise ist das Laufwerk bzw. der Adapter so in den Einschub eingebaut, daß dessen Einführöffnung für einen Datenspeicher in Richtung der alpanumerischen Tastatur weist und das Laufwerk bzw. der Adapter zwischen zwei Winkelpositionen verschwenkbar ist, in deren erster die Einführöffnung hinter der alphanumerischen Tastatur und in deren zweiter die Einführöffnung oberhalb der alphanumerischen Tastatur liegt. An dem Laufwerk bzw. dem Adapter greift eine Feder an, die dieses bzw. diesen mit einer in Richtung der zweiten Winkelposition wirkenden Kraft beaufschlagt. Beim Verschieben des Einschubes von der zweiten in die dritte Position wird das Laufwerk bzw. die Aufnahme von der Feder in die zweite Winkelposition geschwenkt, wodurch die Einführöffnung frei wird und ein Speichermedium in diese eingeschoben oder daraus entnommen werden kann. Dabei ist der Kassenarbeitsplatz vorteilhafterweise so gestaltet, daß das Laufwerk bzw. der Adapter beim Verschieben des Einschubes von der dritten in die zweite Position zwangsgesteuert von der zweiten in die erste Winkelposition überführt wird und diese beim Weiterschieben von der zweiten in die erste Position beibehält.

Entsprechend einer vorteilhaften Weiterbildung der Erfindung ist an der Innenseite einer Wand der Höhlung ein elastisch verformbarer Rastvorsprung und an dem Einschub wenigstens eine der zweiten Position zugeordnete muldenförmigen Gegenraste vorgesehen oder umgekehrt.

Weitere Merkmale und Vorteile der Erfindung ergeben sich aus der folgenden Beschreibung, welche in Verbindung mit den beigefügten Zeichnungen die Erfindung an Hand eines Ausführungsbeispiels erläutert. Es zeigt
- Fig. 1: einen Kassenarbeitsplatz mit einer in Arbeitsposition befindlichen alphanumerische Tastatur in perspektivischer Vorderansicht,
- Fig. 2: den Kassenarbeitsplatz aus Fig. 1 mit ganz aus einer Arbeitsplatte herausgezogener alphanumerischer Tastatur,
- Fig. 3: den Kassenarbeitsplatz aus Fig. 1 mit in Arbeitsposition befindlicher alphanumerischer Tastatur in perspektivischer Rückansicht,
- Fig. 4: eine schematische Seitenansicht der Arbeitsplatte mit ganz aus dieser herausgezogener alphanumerischen Tastatur entsprechend Fig. 2,
- Fig. 5: eine schematische Draufsicht auf die Arbeitsplatte in Fig. 4.

In Fig. 1 ist ein Kassenarbeitsplatz 10 in perspektivischer Vorderansicht dargestellt. Dieser umfaßt eine Arbeitsplatte 12, auf deren vorderem, einer Bedienerseite 14 zugewandten Bereich eine Kassentastatur 16 aufgestellt ist. Die Kassentastatur 16 ist mit numerischen Tasten 18 und Befehlstasten 20, einem Durchzug-Magnetkartenleser 22 und einem Schlüsselschalter 24 bestückt. Bei der Hinterkante der Kassentastatur 16 ist eine Kassiereranzeige 26 angeordnet.

Auf dem hinteren, einer Kundenseite 30 zugewandten Bereich der Arbeitsplatte 12 ist ein Kassendrucker 32 so aufgestellt, daß aus dessen Ausgabeöffnung 34 ausgegebene Kassenbons 36 von der Bedienerseite 14 her ergriffen werden können. Unterhalb der Ausgabeöffnung 34 ist eine um eine Achse 38 in Richtung eines Pfeils A schwenkbare Klappe 40 angeordnet, hinter der ein nicht dargestellter Papiervorrat, beispielsweise eine Bon-Rolle gelagert ist. Die Klappe 40 steht auf einer Seite über das Druckergehäuse 42 über und ist im Bereich des Überstandes mit einer die Handhabung der Klappe 40 erleichternden Griffmulde 44 versehen. Die der Kundenseite 30 zugekehrte Rückseite des Kassendruckers 32 trägt eine großflächige Kundenanzeige 46 (Fig. 3).

In die Arbeitsplatte 12 ist eine horizontale, zur Bedienerseite 14 offene schlitzförmige Höhlung 48 eingelassen. In dieser ist ein Einschub 50 zwischen einer in die Höhlung 48 eingeschobenen ersten Position P1 und einer aus dieser herausgezogenen dritten Position P3 in Richtung eines Pfeils B verschieblich gelagert, wie an Hand der Figuren 4 und 5 noch erläutert wird. In dem vorderen, der Kundenseite 14 zugewandten Bereich des Einschubes 50 ist eine alphanumerische Tastatur 52 angeordnet. Fig. 1 zeigt den Einschub 50 in einer zweiten Position P2, in der die alphanumerische Tastatur 52 gerade vollständig aus der Höhlung 48 herausragt.

Fig. 2 zeigt den Kassenarbeitsplatz 10 mit ganz aus der Arbeitsplatte 12 bis in die dritte Position P3 herausgezogenem Einschub. Die alphanumerische Tastatur 52 steht in dieser Position mit einem solchen Abstand vor der Arbeitsplatte 12, daß hinter ihr noch eine Datenverarbeitungseinrichtung 54 und daneben ein Diskettenlaufwerk 56 aus der Höhlung 48 herausragen. Eine Einführöffnung 58 des Diskettenlaufwerks 56 für Disketten liegt in dieser Position P3 des Einschubes 50 über der alphanumerischen Tastatur 52. Statt des Diskettenlaufwerks 56 oder zusätzlich zu diesem kann auch ein CD-ROM-Laufwerk oder ein Adapter für einen Halbleiterspeicher im PCMCIA-Format auf dem Einschub 50 angeordnet sein.

Die Figuren 4 und 5 zeigen die Arbeitsplatte 12 mit bis in die dritte Position P3 aus ihr herausgezogenem Einschub 50 in schematischer Seitenansicht und Draufsicht.

Unter dem vorderen Bereich des Diskettenlaufwerks 56 ist eine Kegeldruckfeder 60 angeordnet, deren einer Schenkel sich auf dem Boden 62 des Einschubes 50 und deren anderer Schenkel sich an der Unterseite des Diskettenlaufwerkes 56 abstützt. Diese schwenkt das Diskettenlaufwerk 56 beim Herausziehen des Einschubes 50 aus der Höhlung 48 um eine Achse 64 aus seiner ersten, gestrichelt dargestellten Winkelposition 56' in Richtung seiner zweiten, mit durchgezogenen Linien dargestellten Winkelposition 56".

Beim Einschieben des Einschubes 50 in die Höhlung 48 gleitet das Diskettenlaufwerk 56 an der oberen Begrenzungskante 66 der Höhlungsöffnung 68 entlang. Dabei wird das Diskettenlaufwerk 56 gegen die Kraft der Kegeldruckfeder 60 nach unten in seine erste Winkelposition 56" geschwenkt, die es bei völlig eingeschobenem Einschub 50 einnimmt und in der es festgehalten wird.

Wie Fig. 5 in einer teilweise geschnittenen schematischen Draufsicht auf einen Abschnitt der Arbeitsplatte 12 zeigt, ist an der Innenseite einer Seitenwand 70 der Höhlung 48 ein elastisch verformbarer Rastvorsprung 72 und an dem Einschub 50 je eine den Positionen P1, P2, P3 zugeordnete muldenförmige Gegenraste 74, 76, 78 vorgesehen. Selbstverständlich ist auch eine umgekehrte Anordnung möglich. Im normalen Kassierbetrieb ist der Einschub 48 so weit in die Höhlung 48 eingeschoben, daß die Vorderseite 82 des Einschubes 50 bündig mit der Vorderseite 80 der Arbeitsplatte abschließt. In dieser Position P1 greift der Rastvorsprung 72 in die Gegenraste 74 ein. Für die Benutzung der alphanumerischen Tastatur 52 wird der Einschub 50 so weit aus der Höhlung 48 herausgezogen, bis die Hinterseite 84 der alphanumerischen Tastatur 52 mit der Vorderseite 80 der Arbeitsplatte 12 abschließt. In dieser Position P2 greift der Rastvorsprung 72 in die Gegenraste 76 ein und hält den Einschub 50 in dieser Position fest, so daß sich die alphanumerische Tastatur 52 bei deren Betätigung nicht verschieben kann. Für Servicezwecke oder für die Bedienung des Diskettenlaufwerks 56 wird der Einschub 50 ganz aus der Höhlung 48 herausgezogen, bis der Rastvorsprung 72 in die Gegenraste 78 einrastet. In dieser Position P3 ist das Diskettenlaufwerk 56 in seine zweite Winkelposition 56" geschwenkt, so daß dessen Einfuhröffnung 58 über die alphanumerische Tastatur 52 ragt.

In der ersten Position P1 des Einschubes 50 ist die alphanumerische Tastatur 52 also in der Höhlung 48 verborgen und in der zweiten Position P2 befindet sich die alphanumerische Tastatur 52 in ihrer Arbeitsposition. In der dritten Position P3 des Einschubes 50 ragt die alphanumerische Tastatur 52 noch weiter aus der Höhlung 48 heraus als in der zweiten Position P2.

Um ein leichtgängiges und verkantungsfreies Gleiten des Einschubes 50 zu gewährleisten, sind an der Innenseite der Seitenwände 70 der Arbeitsplatte 12 Teleskopschienen 86 angeordnet (in Fig. 4 ist nur eine zu sehen), die ein an der jeweiligen Seitenwand 70 befestigtes feststehendes Schienenteil 88 und mindestens ein den Einschub 50 tragendes, ausziehbares bewegliches Schienenteil 90 umfassen.

## Patentansprüche

1. Kassenarbeitsplatz (10), umfassend wenigstens die folgenden Peripheriegeräte: einen Kassendrucker (32); eine von einer Bedienerseite (14) bedienbare numerische Tasten (18) und/oder Befehlstasten (20) enthaltende Rassentastatur (16), eine Kassiereranzeige (26), eine von einer Kundenseite (30) zu betrachtende Kundenanzeige (46) und eine zusätzliche, zwischen einer verborgenen Position (P1) und einer Arbeitsposition verschiebliche alpanumerische Tastatur (52), **gekennzeichnet durch**
eine die Peripheriegeräte (16, 26, 32) tragende Arbeitsplatte (12), in welche eine horizontale, wenigstens zur Bedienerseite (14) oder zur Kundenseite (30) offene schlitzförmige Höhlung (48) eingelassen ist, in der die alphanumerische Tastatur (52) zwischen der verborgenen Position (P1), in der sie in die Höhlung (48) eingeschoben ist, und wenigstens einer aus dieser herausgezogenen Position (P2, P3) verschieblich gelagert ist.

2. Kassenarbeitsplatz nach Anspruch 1, **dadurch gekennzeichnet, daß** die Höhlung (48) eine gegenüber der Tiefe der alphanumerischen Tastatur (52) größere Tiefe hat und daß in der Höhlung (48) ein zwischen einer eingeschobenen (P1) und wenigstens einer aus dieser herausgezogenen Position (P2, P3) verschieblicher Einschub (50) gelagert ist, in dem die alphanumerische Tastatur (52) angeordnet ist.

3. Kassenarbeitsplatz nach Anspruch 2, **dadurch gekennzeichnet, daß** der Einschub (50) auf wenigstens einer, insbesondere zwei Teleskopschienen (86) in der Höhlung (48) gelagert ist.

4. Kassenarbeitsplatz nach einem der Ansprüche 1 bis 3, **dadurch gekennzeichnet, daß** hinter der alphanumerischen Tastatur (52) ein Kabelverteiler für zu den Peripheriegeräten (16, 26, 32, 46)oder auch zu einer Datenverarbeitungsanlage führende Anschlußleitungen angeordnet ist.

5. Kassenarbeitsplatz nach einem der Ansprüche 1 bis 4, **dadurch gekennzeichnet, daß** hinter der alphanumerischen Tastatur (52) eine Peripheriegeräte-Steuereinheit und/oder eine Datenverarbeitungseinrichtung (54) angeordnet ist.

6. Kassenarbeitsplatz nach einem der Ansprüche 2 bis 5, **dadurch gekennzeichnet, daß** in einem vorderen Bereich des Einschubes (50) die alphanumerischen Tastatur (52) und im hinteren Bereich des Einschubes (50) ein Laufwerk (56) und/oder ein Adapter für einen auswechselbaren Datenspeicher angeordnet ist.

7. Kassenarbeitsplatz nach Anspruch 6, **dadurch gekennzeichnet, daß** der Einschub (50) wenigstens zwischen einer ersten Position (P1), in der die alphanumerische Tastatur (52) in die Höhlung eingeschoben ist, einer zweiten, teilweise herausgezogenen Position (P2), in der die alphanumerische Tastatur (52) sich vor der Arbeitsplatte (12) befindet, und einer dritten Position (P3) verschieblich ist, in welch letzterer der Kabelverteiler, die Peripheriegeräte-Steuereinheit, die Datenverarbeitungseinrichtung (54), das Laufwerk (56) oder auch der Adapter zumindest teilweise aus der Höhlung (48) herausragt.

8. Kassenarbeitsplatz nach Anspruch 7 , **dadurch gekennzeichnet, daß** das Laufwerk (56) und/oder der Adapter eine in Richtung der alpanumerischen Tastatur (52) weisende Einführöffnung (58) für einen Datenspeicher hat und daß das Laufwerk (56) und/oder der Adapter zwischen zwei Winkelpositionen (56', 56") verschwenkbar ist, in deren erster (56') die Einführöffnung (58) hinter der alphanumerischen Tastatur (52) und in deren zweiter (56") die Einführöffnung (58) oberhalb der alphanumerischen Tastatur (52) liegt.

9. Kassenarbeitsplatz nach Anspruch 8, **dadurch gekennzeichnet, daß** das Laufwerk (56) bzw. der Adapter um eine normal zu seinen Seitenwänden und parallel zur Hinterwand (84) der alphanumerischen Tastatur (52) ausgerichtete Achse (64) schwenkbar ist.

10. Kassenarbeitsplatz nach Anspruch 9, **dadurch gekennzeichnet, daß** die Achse (64) durch die Hinterwand des Laufwerks (56) bzw. des Adapters oder nahe bei dieser verläuft.

11. Kassenarbeitsplatz nach einem der Ansprüche 8 bis 10, **dadurch gekennzeichnet, daß** an dem Laufwerk (56) bzw. dem Adapter eine Feder (60) angreift, die dieses bzw. diesen mit einer in Richtung der zweiten Winkelposition (56") wirkenden Kraft beaufschlagt.

12. Kassenarbeitsplatz nach einem der Ansprüche 8 bis 11, **dadurch gekennzeichnet, daß** das Laufwerk (56) bzw. der Adapter beim Verschieben des Einschubes (50) von der dritten (P3) in die zweite Position (P2) zwangsgesteuert in die erste Winkelposition (56') überführt wird und diese beim Weiterschieben von der zweiten (P2) in die erste Position (P1) beibehält.

13. Kassenarbeitsplatz nach einem der vorhergehenden Ansprüche, **dadurch gekennzeichnet, daß** an der Innenseite einer Wand (70) der Höhlung (48) ein elastisch verformbarer Rastvorsprung (72) und an dem Einschub (50) wenigstens eine einer der Positionen (P1, P2, P3) zugeordnete muldenförmigen Gegenraste (74, 76, 78) oder an dem Einschub (50) ein elastisch verformbarer Rastvorsprung und an der Innenseite einer Wand (70) der Höhlung (48) wenigstens eine einer der Positionen (P1, P2, P3) zugeordnete muldenförmigen Gegenraste vorgesehen ist.

## Claims

1. Cash-register workstation (10) comprising at least the following peripherals: a cash-register printer (32), a keyboard (16) which contains numerical keys (18) and/or command keys (20), which can be operated from an operator side (14), a cashier display (26), a customer display (46), which can be viewed from a customer side (30), and an additional, alphanumeric keyboard (52), which can be displaced between a concealed position (P1) and an operating position, **characterized by** a work top (12) which bears the peripherals (16, 26, 32) and in which there is provided a horizontal, slot-like cavity (48) which is open at least to the operator side (14) or to the customer side (30) and in which the alphanumeric keyboard (52) is mounted such that it can be displaced between the concealed position (P1), in which it has been pushed into the cavity (48), and at least one position (P2, P3), in which it has been drawn out of said cavity.

2. Cash-register workstation according to Claim 1, **characterized in that** the cavity (48) has a depth which is greater than the depth of the alphanumeric keyboard (52), and **in that** mounted in the cavity (48) is a push-in unit (50) which can be displaced between a pushed-in position (P1) and at least one position (P2, P3), in which it has been drawn out of said cavity, the alphanumeric keyboard (52) being arranged in said push-in unit.

3. Cash-register workstation according to Claim 2, **characterized in that** the push-in unit (50) is mounted on at least one telescopic rail (86), in particular two telescopic rails (86), in the cavity (48).

4. Cash-register workstation according to one of Claims 1 to 3, **characterized in that** arranged behind the alphanumeric keyboard (52) is a cable terminal box for connecting leads leading to the peripherals (16, 26, 32, 46) or also to a data processor.

5. Cash-register workstation according to one of Claims 1 to 4, **characterized in that** arranged behind the alphanumeric keyboard (52) is a peripherals-control unit and/or a data-processing device (54).

6. Cash-register workstation according to one of Claims 2 to 5, **characterized in that** the alphanumeric keyboard (52) is arranged in a front region of the push-in unit (50), and a drive (56) and/or an adapter for an exchangeable data storage means is arranged in the rear region of the push-in unit (50).

7. Cash-register workstation according to Claim 6, **characterized in that** the push-in unit (50) can be displaced at least between a first position (P1), in which the alphanumeric keyboard (52) has been pushed into the cavity, a second, partially drawn-out position (P2), in which the alphanumeric keyboard (52) is located in front of the work top (12), and a third position (P3), in which the cable terminal box, the peripherals-control unit, the data-processing device (54), the drive (56) or also the adapter projects at least partially out of the cavity (48).

8. Cash-register workstation according to Claim 7, **characterized in that** the drive (56) and/or the adapter have/has an introduction opening (58) which is oriented in the direction of the alphanumeric keyboard (52) and is intended for a data storage means, and **in that** the drive (56) and/or the adapter can be pivoted between two angle positions (56', 56"), in the first (56') of which the introduction opening (58) is located behind the alphanumeric keyboard (52) and in the second (56") of which the introduction opening (58) is located above the alphanumeric keyboard (52).

9. Cash-register workstation according to Claim 8, **characterized in that** the drive (56) and/or the adapter can be pivoted about a spindle (64) which is aligned in a direction normal to the side walls of said drive and/or adapter and parallel to the rear wall (84) of the alphanumeric keyboard (52).

10. Cash-register workstation according to Claim 9, **characterized in that** the spindle (64) runs through the rear wall of the drive (56) and/or of the adapter or in the vicinity of said rear wall.

11. Cash-register workstation according to one of Claims 8 to 10, **characterized in that** acting on the drive (56) and/or the adapter is a spring (60) which subjects said drive and/or adapter to a force acting in the direction of the second angle position (56").

12. Cash-register workstation according to one of Claims 8 to 11, **characterized in that**, as the push-in unit (50) is displaced from the third position (P3) into the second position (P2), the drive (56) and/or the adapter are/is transferred into the first angle position (56') in a positively controlled manner and maintain/maintains this position as the push-in unit is pushed further from the second position (P2) into the first position (P1).

13. Cash-register workstation according to one of the preceding claims, **characterized in that** an elastically deformable latching protrusion (72) is provided on the inside of a wall (70) of the cavity (48) and at least one hollow-like mating notch (74, 76, 78), assigned to one of the positions (P1, P2, P3), is provided on the push-in unit (50), or an elastically deformable latching protrusion is provided on the push-in unit (50) and at least one hollow-like mating notch, assigned to one of the positions (P1, P2, P3), is provided on the inside of a wall (70) of the cavity (48).

## Revendications

1. Poste (10) de travail à caisse, comprenant au moins les appareils périphériques suivants : une imprimante (32) de caisse ; un clavier (16) de caisse pouvant être actionné d'un côté (14) utilisateur, comprenant des touches (18) numériques et/ou des touches (20) d'instruction, un affichage (26) pour le caissier, un affichage (46) pour le client pouvant être vu d'un côté (30) client et un clavier (52) alphanumérique supplémentaire, coulissant entre une position (P1) masquée et une position de travail,
**caractérisé par** un plateau (12) de travail qui porte les appareils (16, 26, 32) périphériques et dans lequel est ménagée une cavité (48) en forme de fente, horizontale, ouverte au moins vers le côté (14) utilisateur ou vers le côté (30) client, dans laquelle le clavier (52) alphanumérique est monté coulissant entre la position (P1) masquée, en laquelle il est rentré dans la cavité (48), et au moins une position (P2, P3) en laquelle il en est sorti.

2. Poste de travail à caisse suivant la revendication 1, **caractérisé en ce que** la cavité (48) a une plus grande profondeur que la profondeur du clavier (52) alphanumérique et **en ce qu'**il est monté, dans la cavité (48), un tiroir (50) qui coulisse entre une position (P1) dans laquelle il est rentré dans la cavité et au moins une position (P2, P3) en laquelle il en est sorti et dans lequel le clavier (52) alphanumérique est monté.

3. Poste de travail à caisse suivant la revendication 2, **caractérisé en ce que** le tiroir (50) est monté dans la cavité (48) sur au moins un, notamment deux rails (86) télescopiques.

4. Poste de travail à caisse suivant l'une des revendications 1 à 3, **caractérisé en ce qu'**il est monté, derrière le clavier (52) alphanumérique, un distributeur de câbles pour des lignes de raccordement allant aux appareils (16, 26, 32, 46) périphériques ou aussi à une installation de traitement de données.

5. Poste de travail à caisse suivant l'une des revendications 1 à 4, **caractérisé en ce qu'**il est monté derrière le clavier (52) alphanumérique une unité de commande d'appareils périphériques et/ou un dispositif (54) de traitement de données.

6. Poste de travail à caisse suivant l'une des revendications 2 à 5, **caractérisé en ce que** le clavier (52) alphanumérique est monté dans une région avant du tiroir (50) et un lecteur (56) et/ou un adaptateur pour une mémoire de donnée pouvant être remplacée sont montés dans la région arrière du tiroir (50).

7. Poste de travail à caisse suivant la revendication 6, **caractérisé en ce que** le tiroir (50) coulisse au moins entre une première position (P1), en laquelle le clavier (52) alphanumérique est rentré dans la cavité, une deuxième position (P2) en partie sortie, en laquelle le clavier (52) alphanumérique se trouve devant le plateau (12) de travail, et une troisième position (P3), le distributeur de câbles, l'unité de commande d'appareils périphériques, le dispositif (54) de traitement de données, le lecteur (56) ou aussi l'adaptateur faisant au moins en partie saillie de la cavité (48) en cette demière position.

8. Poste de travail à caisse suivant la revendication 7, **caractérisé en ce que** le lecteur (56) et/ou l'adaptateur ont une ouverture d'introduction pour une mémoire de données tournée vers le clavier (52) alphanumérique et **en ce que** le lecteur (56) et/ou l'adaptateur peuvent basculer entre deux positions (56', 56") angulaires en la première (56') desquelles l'ouverture (58) d'introduction se trouve derrière le clavier (52) alphanumérique et en la seconde (56") desquelles l'ouverture (58) d'introduction se trouve au-dessus du clavier (52) alphanumérique.

9. Poste de travail à caisse suivant la revendication 8, **caractérisé en ce que** le lecteur (56) et/ou l'adaptateur peuvent basculer par rapport à un axe (64) orienté perpendiculairement à leurs parois latérales et parallèlement à la paroi (84) arrière du clavier (52) alphanumérique.

10. Poste de travail à caisse suivant la revendication 9, **caractérisé en ce que** l'axe (64) s'étend par la paroi arrière du lecteur (56) et/ou de l'adaptateur ou à leur proximité.

11. Poste de travail à caisse suivant l'une des revendications 8 à 10, **caractérisé en ce qu'**un ressort (60) attaque le lecteur (56) et/ou l'adaptateur, le ressort soumettant ce lecteur et/ou cet adaptateur à un force agissant en direction de la deuxième position (56") angulaire.

12. Poste de travail à caisse suivant l'une des revendications 8 à 11, **caractérisé en ce que** le lecteur (56) et/ou l'adaptateur passent, lors du coulissement du tiroir (50) de la troisième position (P3) à la deuxième position (P2), de manière forcée à la première position (56') angulaire et la conservent lors de la poursuite du déplacement de la deuxième position (P2) à la première position (P1).

13. Poste de travail à caisse suivant rune des revendications précédentes, **caractérisé en ce qu'**il est prévu, sur la face intérieure d'une paroi (70) de la cavité (48), un bec (72) d'encliquetage déformable élastiquemént et sur le tiroir (50) au moins un dispositif (74, 76, 78) d'encliquetage conjugué en forme de creux, associé à l'une des positions (P1, P2, P3) ou **en ce qu'**il est prévu sur le tiroir (50) un bec d'encliquetage déformable élastiquement et sur la face intérieure d'une paroi (70) de la cavité (48) au moins un dispositif d'encliquetage conjugué en forme de creux, associé à l'une des positions (P1, P2, P3).
